# EUROPÄISCHE PATENTSCHRIFT

(11) **EP 0 387 497 B1**
(45) Veröffentlichungstag und Bekanntmachung des Hinweises auf die Patenterteilung: **16.03.1994**
(21) Anmeldenummer: 90101062.9
(22) Anmeldetag: 19.01.1990
(51) Int. Cl.: B41F 7/36

(54) **Vorrichtung zum Zuführen von Flüssigkeiten zum Plattenzylinder einer Offset-Rotationsdruckmaschine**
Device for delivering fluids to the plate cylinder of an offset press
Dispositif d'alimentation en liquides d'un cylindre de plaque dans une presse offset

(30) Priorität: 13.03.1989 DE 3908042
(43) Veröffentlichungstag der Anmeldung: 19.09.1990
(73) Patentinhaber: M.A.N.-ROLAND Druckmaschinen Aktiengesellschaft, 63012 Offenbach (DE)
(72) Erfinder: Höll, Roland, D-6108 Weiterstadt (DE); Rebel, Herbert, D-6054 Rodgau 3 (DE); Hummel, Peter, D-6050 Offenbach/Main (DE)
(74) Vertreter: Marek, Joachim, Dipl.-Ing.

(56) Entgegenhaltungen:
- EP-A- 0 010 237
- DE-A- 2 438 169
- DE-U- 8 716 847
- GB-A- 2 034 250

## Beschreibung

Die Erfindung betrifft eine Vorrichtung zum Zuführen von Flüssigkeit zum Plattenzylinder einer Offset-Rotationsdruckmaschine nach dem Oberbegriff des Patentanspruches 1.

Eine derartige Vorrichtung ist aus einem Forschungsbericht Nr. 3.216 "Feuchtwerkuntersuchung" des Bundesverbandes Druck bzw. der deutschen Forschungsgesellschaft für Druck- und Reproduktionstechnik (FOGRA) Seite 30, Abbildung 38 bekannt. Bei dieser Vorrichtung ist die weitere Auftragwalze nicht direkt am Farbreibzylinder angebracht, sondern um den Kontakt der Feuchtmittel führenden weiteren Auftragwalze mit dem Farbreibzylinder des Farbwerkes herzustellen, sind zwischen die weitere Auftragwalze und den Reibzylinder zusätzlich zwei oleophile Zwischenwalzen angebracht. Somit wird über die weitere Auftragwalze sowohl Farbe als auch Feuchtflüssigkeit auf den Plattenzylinder aufgebracht. Eine derartige Arbeitsweise ist für eine Reihe von Druckarbeiten gut geeignet, insbesondere wenn das Sujet nicht zum Geistern bzw. zum Schablonieren neigt, also z.B. stark gedeckt ist.

Weiterhin ist aus der GB 2 034 250 A eine Vorrichtung zum Zuführen von Flüssigkeiten zum Plattenzylinder mit einer Walze bekannt, die in einer zweiten Schaltstellung eine Trennung zwischen Farb- und Feuchtwerk bewirkt.

Aus der DE 2 438 169 A1 ist eine weitere Vorrichtung mit einer Walze bekannt, die zwecks Trennung von Farb- und Feuchtwerk an den Farbreibzylinder an- bzw. abschwenkbar ist.

Aufgabe der Erfindung ist es, mit der Maschinensteuerung verknüpft eine der Zwischenwalzen von der Farbzufuhr und/oder Feuchtmittel-zufuhr abzuschalten.

Gelöst wird die Aufgabe durch die im Kennzeichen des ersten Patentanspruches angegebenen Merkmale. Weiterbildungen der Erfindung ergeben sich aus den Unteransprüchen.

Der Vorteil der Erfindung besteht darin, daß mit der zweiten Einstellung der Zwischenwalzen 3; 4 bei vom Farbwerk getrenntem Feuchtwerk mit gutem Erfolg mit der gattungsbildenden Vorrichtung Sujets gedruckt werden können, welche zum Geistern bzw. zum Schablonieren neigen, also beispielsweise mager sind. Je nach Trennstelle bleibt mindestens eine Spaltstelle im Farbwerk oder im Feuchtwerk zur Farb- oder Feuchtmittelspeicherung erhalten.

Nachstehend soll die Erfindung anhand einer Zeichnung in einem Ausführungsbeispiel kurz erläutert werden.

Hierzu zeigt:
- Fig. 1: eine schematische Seitenansicht einer Vorrichtung zum Zuführen von Flüssigkeit zum Plattenzylinder einer Offset-Rotationsdruckmaschine mit den erfindungswesentlichen Teilen, teilweise schematisch,
- Fig. 2: eine zweite Ausführungsform der Erfindung.

Die Vorrichtung umfaßt einen Plattenzylinder 1, der mittels Zapfen an beiden Enden in Seitenwänden 13 der Druckmaschine gelagert ist. Die Zapfen sind in an sich bekannter, nicht näher dargestellten Weise durch außerhalb der einen Seitenwand 13 angeordnete Zahnräder vom Hauptantrieb der Maschine aus angetrieben.

Zur Zufuhr der Feuchtflüssigkeit ist ein Wasserkasten vorgesehen, in dem eine Wasserkastenwalze 5 teilweise eintaucht. Die Stärke der Feuchtflüssigkeit wird mittels einer Dosierwalze 6 eingestellt. Das Filmfeuchtwerk 2, 5, 6 führt somit die Feuchtflüssigkeit direkt auf die Druckplatte des Plattenzylinders 1 und zwar auf einem sehr kurzen Weg, so daß die Feuchtmittelverdunstung gering gehalten ist. Antrieb und Einstellung der Feuchtwerkswalzen zueinander ist bekannt und wird deshalb nicht näher erläutert.

Beispielsweise ist die zweite oleophile Zwischenwalze 4 in eine zweite Schaltstellung verbringbar, wobei die Zwischenwalze 4 beidseitig an dem einen Ende eines Traghebels 9 gelagert ist, der um eine Achse 11 in den Seitenwänden 13 gestellfest schwenkbar gelagert ist. Am anderen Ende des Traghebels 9 ist ein von der Maschinensteuerung 14 gesteuerter Arbeitszylinder 10, z.B. ein Pneumatik- oder ein Hydraulikzylinder angelenkt, der ebenfalls um eine Achse 12 gestellfest verschwenkbar ist.

In der ersten Schaltstellung sind die Zwischenwalzen 3, 4 in bekannter Weise als Verbindungswalzen zwischen Farb- und Feuchtwerk geschaltet, in der zweiten Schaltstellung in bisher nicht bekannter Weise getrennt, so daß z.B. die Zwischenwalze 3 zugleich als zusätzliche Reiterwalze dient, um das Feuchtmittelüberangebot infolge Plattenzylinderkanalrückwirkungen auszugleichen, wodurch das Druckergebnis verbessert wird.

In einer zweiten Ausführungsform der Erfindung sind die beiden Zwischenwalzen 3, 4 an Armen eines Doppelhebels 9 (Fig. 2) gelagert, der mittels Arbeitszylinder 10 um die Achse des Farbreibzylinders 8 zur Feucht-Farbwerkstrennung verschwenkbar ist. Dadurch bleiben die Zwischenwalzen 3, 4 dem Farbwerk als Speicherwalzen sowie Spalt- und ggf. Verreibstellen erhalten.

Alternativ zu der von der Maschinensteuerung abgeleiteten Verschwenkung, ist auch eine manuelle Verschwenkung der Traghebel 9 möglich, z.B. durch am Traghebel 9 angreifende Stellschrauben, die mit einer zwischen Gestell und Traghebel 9 befestigten Feder zusammenwirken. In der Zeichnung ist dies nicht dargestellt, da allgemein bekannt.

Zusätzlich kann die erste Zwischenwalze 3 mit einem eine axiale Hin- und Herbewegung bewirkenden bekannten Antriebsmechanismus versehen sein. Ein derartiger Antrieb ist in der Zeichnung nicht dargestellt, es ist aber leicht vorstellbar, daß er in bekannter Weise vorgesehen wird.

Die Lagerung der Zwischenwalzen 3, 4 im Traghebel 9 kann so gewählt werden, daß z.B. deren Zapfen über ein bekanntes Walzenschloß aufgenommen werden und die Zwischenwalzen somit ortsveränderlich sind.

Die Erfindung ist nicht auf die vorstehenden zwei Ausführungsbeispiele beschränkt.

Es ist auch denkbar, die Walzen 2, 3, 4 bei der Feucht-Farbwerkstrennung außer Kontakt zu bringen, wozu die Zwischenwalzen 3 und 4 in getrennt schwenkbaren Traghebeln aufzunehmen wären. Weitere Trennstellen, z.B. zwischen den Walzen 4 und 8 sind realisierbar.

### Bezugszeichenliste

- 1: Plattenzylinder
- 2: weitere Auftragwalze
- 3: erste Zwischenwalze
- 4: zweite Zwischenwalze
- 5: Wasserkastenwalze
- 6: Dosierwalze
- 7: Farbauftragwalze
- 8: Farbreibzylinder
- 9: Traghebel
- 10: Arbeitszylinder
- 11: Achse
- 12: Achse
- 13: Seitenwand
- 14: Maschinensteuerung

## Patentansprüche

1. Vorrichtung zum Zuführen von Flüssigkeit zum Plattenzylinder (1) einer Offset-Rotationsdruckmaschine mit einem Farbzuführungssystem mit mindestens einer an den Plattenzylinder (1) anstellbaren Farbauftragwalze (7), der Farbe über einen Farbreibzylinder (8) zuführbar ist, ferner mit einem Feuchtmittelzuführsystem mit mindestens einer am Plattenzylinder (1) anliegenden weiteren Auftragwalze (2), die über zwei oleophile Zwischenwalzen (3, 4) mit dem Farbreibzylinder (8) verbunden ist,
**dadurch gekennzeichnet,**
daß die eine Zwischenwalze (3) beidseitig an einem ersten Arm und die andere Zwischenwalze (4) beidseitig an einem zweiten Arm eines V-förmigen Doppelhebels (9) gelagert ist, der um die Achse des Farbreibzylinders (8) verschwenkbar ist und daß am Ende des einen Armes des Doppelhebels (9) ein von der Maschine gesteuerter Arbeitszylinder (10) angelenkt ist, der um eine Achse (12) verschwenkbar ist, so daß zur Feucht-/Farbwerkstrennung in der zweiten Stellung (3', 4') die Zwischenwalze (3) und die weitere Auftragwalze (2) getrennt sind.

2. Vorrichtung nach Anspruch 1,
**dadurch gekennzeichnet,**
daß an die weitere Auftragwalze (2) als Feuchtmittelzuführung (5, 6) eine Tauchwalze (5) anstellbar ist, wobei die Dicke des Feuchtmittelfilms durch eine an der Tauchwalze (5) in der Umfangsrichtung vor der Berührungslinie mit der weiteren Auftragwalze (2) liegende Dosierwalze (6) bestimmbar ist.

## Claims

1. Device for feeding liquid to the plate cylinder (1) of a rotary offset printing press with an ink feed system with at least one ink applicator roller (7) which can be set against the plate cylinder (1), to which the ink can be fed via an ink distributor cylinder (8) and furthermore is connected with a damping agent feed system with at least one further applicator roller (2) lying against the plate cylinder (1) which is connected via two oleophilic intermediate rollers (3, 4) with the ink distributor cylinder (8), characterised in that the one intermediate roller (3) is mounted on both sides on a first arm and the other intermediate roller (4) on both sides on a second arm of a V-shaped double lever (9) which is swivellable about the axle of the ink distribution cylinder (8) and that on the end of the one arm of the double lever (9) is pivoted a working cylinder (10) controlled by the press which is swivellable about an axle (12), so that for damping/inking unit separation in the second position (3', 4') the intermediate roller (3) and the further applicator roller (2) are separated.

2. Device according to Claim 1, characterised in that a dip-in roller (5) can be set against the further applicator roller (2) as damping agent feed (5, 6), wherein the thickness of the damping agent film can be determined by a metering roller (6) lying against the dip-in roller (5) prior to the contact line with the further applicator roller (2) in the peripheral direction.

## Revendications

1. Procédé pour l'amenée d'un liquide au cylindre porteplaque (1) d'une machine d'impression rotative offset, comprenant un système d'amenée d'encre présentant au moins un rouleau d'application d'encre (7) réglable contre le cylindre porte-plaque (1), auquel de l'encre peut être amenée par l'intermédiaire d'un rouleau de distribution d'encre (8), et comportant de plus un système d'amenée de liquide de mouillage présentant au moins un autre rouleau toucheur (2) adjacent au cylindre porte-plaque (1), qui est relié, par deux rouleaux intermédiaires oléophiles (3,4), au rouleau de distribution d'encre (8),
caractérisé en ce que l'un des rouleaux intermédiaires (3) est monté, des deux côtés, sur un premier bras et l'autre rouleau intermédiaire (4), des deux côtés, sur un second bras d'un levier double (9) en forme de V, qui peut pivoter autour de l'axe du rouleau de distribution d'encre (8), et en ce que, à l'extrémité d'un bras du levier double (9), est articulé un vérin de travail (10) commandé par la machine, qui peut pivoter autour d'un axe (12), de sorte que, pour la séparation de l'unité d'encrage et de l'unité de mouillage dans la seconde position (3',4'), le rouleau intermédiaire (3) et l'autre rouleau toucheur (2) sont séparés.

2. Dispositif selon la revendication 1,
caractérisé en ce que, sur l'autre rouleau toucheur (2), en tant qu'alimentation en liquide de mouillage (5,6), peut être amené un rouleau plongeur (5), l'épaisseur du film de liquide de mouillage pouvant être déterminée par un rouleau de dosage (6) se trouvant contre le rouleau plongeur (5) dans la direction périphérique avant la ligne de contact avec l'autre rouleau toucheur (2).
